# EUROPÄISCHE PATENTSCHRIFT

(11) **EP 1 916 203 B1**
(45) Veröffentlichungstag und Bekanntmachung des Hinweises auf die Patenterteilung: **05.09.2012**
(21) Anmeldenummer: 07019569.8
(22) Anmeldetag: 05.10.2007
(51) Int. Cl.: B65F 3/00

(54) **Müllsammelbehälter eines Müllfahrzeugs**
Waste collection container of a refuse collection vehicle
Récipient de collecte des déchets d'un camion de collecte

(30) Priorität: 23.10.2006 DE 102006049871
(43) Veröffentlichungstag der Anmeldung: 30.04.2008
(73) Patentinhaber: FAUN Umwelttechnik GmbH & Co. KG, 27711 Osterholz-Scharmbeck (DE)
(72) Erfinder: Begemann, Herbert, 32676 Lügde (DE); Marczinke, Georg, 27729 Hambergen b. Bremen (DE)
(74) Vertreter: Laufhütte, Dieter

(56) Entgegenhaltungen:
- EP-A- 0 340 025
- EP-A- 0 560 062
- EP-A- 0 577 540
- WO-A-98/50294

## Beschreibung

Die vorliegende Erfindung betrifft einen Müllsammelbehälter eines Müllfahrzeugs mit einem Front- und einem Heckrahmen sowie einem dazwischenliegenden Korpus, der gebogene Blechsegmente umfaßt.

Ein Müllsammelbehälter eines Müllfahrzeugs ist z. B. aus DE 2905029 bekannt. Dabei sind der Front- und der Heckrahmen über in den Ecken angeordnete Längsverstrebungen miteinander verbunden, wobei die gebogenen Blechsegmente zwischen den Längsstreben angeordnet und mit diesen verbunden sind. Durch die gebogenen Blechsegmente ergibt sich zwar eine flexible Konstruktion, die eine geringe Blechstärke erlaubt, die Längsverstrebungen machen den Müllsammelbehälter allerdings relativ schwer und führen zu einer hohen Anzahl von Schweißnähten.

WO-A-98/50294 betrifft einen Müllsammelbehälter eines Müllfahrzeugs gemäß dem Oberbegriff des Anspruchs 1.

Aufgabe der vorliegenden Erfindung ist es deshalb, einen Müllsammelbehälter eines Müllfahrzeuges zur Verfügung zu stellen, welcher leichter ist und einfacher hergestellt werden kann.

Erfindungsgemäß wird diese Aufgabe von einem Müllsammelbehälter gemäß Anspruch 1 erfüllt.

Der erfindungsgemäße Müllsammelbehälter eines Müllfahrzeugs besteht aus einem Frontrahmen, einem Heckrahmen sowie einem dazwischenliegenden Korpus, der gebogenen Blechsegmente umfaßt, wobei die gebogenen Blechsegmente Überlappungsbereiche aufweisen, in denen sich benachbarte Blechsegmente überlappen. So kann einerseits auf zusätzliche Verstärkungsprofile wie z. B. Längsstreben verzichtet werden und andererseits die Fertigung erleichtert werden, da durch die Überlappungsbereiche der Blechsegmente weniger Elemente miteinander verbunden werden müssen. Der erfindungsgemäße Müllsammelbehälter ist nunmehr dadurch gekennzeichnet, dass die Blechsegmente Sicken oder Abkantungen aufweise, die zumindest teilweise Führungsschienen bilden. Diese Sicken oder Abkantungen verleihen den Blechen zusätzlich Stabilität und erlauben so eine stabile Konstruktion des Müllsammelbehälters auch ohne zusätzliche Verstrebungen bei geringen Blechstärken. Die Führungsschienen, welche durch Sicken oder Abkantungen in den Blechen gebildet werden, können ohne zusätzlichen Aufwand z. B. in die Seitenwände des Korpus integriert werden.

Vorteilhafterweise erstrecken sich die Überlappungsbereiche der Blechsegmente dabei parallel zur Längsachse des Korpus. Die Blechsegmente überlappen sich damit entlang ihrer Längsseiten. Die gebogenen Blechsegmente sind dabei vorteilhafterweise in der Richtung parallel zur Längsachse des Korpus nicht gebogen, während sie quer zur Längsachse gebogen sind. Dabei sind die Blechsegmente vorteilhafterweise in den Eckbereichen des Korpus mit geringen Krümmungsradien gebogen, während sie an den Seitenwänden sowie im Dach- und Bodenbereich mit großen Krümmungsradien gebogen sind. Durch diese Konstruktion erhöht sich die Stabilität des Korpus sowohl parallel zur Längsachse als auch quer zur Längsachse.

Vorteilhafterweise bestehen dabei zumindest die Seiten und das Dach des Korpus nur aus gebogenen Blechsegmenten. So kann insbesondere auf Längsverstrebungen in diesem Bereich verzichtet werden, was das Gewicht reduziert sowie die Anzahl der Verbindungen verringert.

Weiterhin vorteilhafterweise besteht der gesamte Korpus im Wesentlichen aus den gebogenen Blechsegmenten. So kann ein besonders leichter und einfach zu fertigender Korpus hergestellt werden.

Vorteilhafterweise verlaufen dabei die Sicken oder Abkantungen parallel zur Längsachse des Korpus. So geben sie dem Müllsammelbehälter in dieser Richtung noch zusätzlich Stabilität, während die Stabilität quer zur Längsachse des Korpus durch die gebogene Form der Bleche bereits gewährleistet ist und die Bleche in dieser Richtung außerdem nur unter Zugspannung stehen, welcher sie leicht widerstehen können.

Vorteilhafterweise werden benachbarte Blechsegmente in ihren Überlappungsbereichen z. B. durch Schweißen, Nieten oder Verkleben miteinander verbunden. So können die Blechsegmente leicht und sicher miteinander verbunden werden, wobei sich durch die Überlappungsbereiche zwischen den Blechsegmenten nur wenige Verbindungen ergeben.

Weiterhin vorteilhafterweise besteht der Boden des Korpus aus einem oder mehreren Bodenblechen, wobei der Boden mit längs verlaufenden Bodenträgern verbindbar oder verbunden ist. Diese Bodenträger erlauben es, den Müllsammelbehälter mit dem Müllfahrzeug zu verbinden.

Vorteilhafterweise sind daher am Boden Bodenschienen angebracht, die mit den Bodenträgern lösbar verbindbar sind. So können z. B. IPE-Träger gem. DIN 30722 verwendet werden. So lässt sich der Müllsammelbehälter von den Bodenschienen und damit auch vom Müllfahrzeug trennen.

Alternativ können die Bodenträger auch mit dem Bodenblech oder den Bodenblechen fest verbunden sein, was insgesamt eine noch stabilere Konstruktion erlaubt. Dabei können die Bodenträger ein hutförmiges Profil aufweisen und mit der Krempe des hutförmigen Profils mit dem Bodenblech oder den Bodenblechen verbunden sein.

Die vorliegende Erfindung wird nun anhand von Zeichnungen näher beschrieben werden.

Dabei zeigen
Fig. 1 ein Müllfahrzeug mit dem erfindungsgemäßen Müllsammelbehälter,
Fig. 2 den Korpus des Müllsammelbehälters,
Fig. 3 den Frontrahmen des Müllsammelbehälters,
Fig. 4 den Korpus des Müllsammelbehälters zusammen mit dem Heckrahmen,
Fig. 5 a und 5 b zwei verschiedene Ausführungsbeispiele einer Bodengruppe des Müllsammelbehälters mit Bodenträgern,

Fig. 1 zeigt ein Müllfahrzeug mit einem Ausführungsbeispiel des erfindungsgemäßen Müllsammelbehälters. Das Müllfahrzeug weist dabei eine Fahrerkabine 5 auf, drei bereifte Achsen 6 sowie ein Fahrgestell 7, auf dem der erfindungsgemäße Müllsammelbehälter montiert ist. Der Müllsammelbehälter besteht dabei aus einem Frontrahmen 10, einem Heckrahmen 30 sowie einem zwischen Front- und Heckrahmen angeordnetem Korpus 20. Der Frontrahmen 10 steht dabei im Wesentlichen senkrecht zur Längsachse des Müllsammelbehälters, während der Heckrahmen 30 schräg angeordnet ist, so dass seine Oberseite weiter vorne positioniert ist als seine Unterseite. Am Heckrahmen 30 ist noch die Beladevorrichtung 8 des Müllfahrzeugs angeordnet.

Fig. 2 zeigt den Aufbau des erfindungsgemäßen Korpus aus gebogenen Blechsegmenten 21 bis 24. Die Blechsegmente 21 bis 24 sind dabei zum einen mit großen Krümmungsradien nach außen gewölbt, da so der Druck, welcher von dem im Korpus gelagertem Müll ausgeübt wird, den Korpus lediglich auf Zug belastet. Da die Zugfestigkeit von Metallblechen relativ hoch ist, können so dünne Bleche zum Einsatz kommen. Die Ecken des Korpus 20 werden ebenfalls von den gebogenen Blechsegmenten gebildet, welche in diesen Bereichen kleinere Krümmungsradien aufweisen.

Wie insbesondere in dem vergrößerten Ausschnitt unten in Fig. 2 zu sehen ist, weisen die gebogenen Blechsegmente Überlappungsbereiche 40 auf, in welchen sich benachbarte Blechsegmente überlappen. Der vergrößerte Ausschnitt zeigt dabei die Überlappungsbereiche 40 des linken Bodenblechs 23 mit dem rechten Bodenblech 24. Die Überlappungsbereiche 40 erstrecken sich dabei parallel zur Längsachse des Korpus in den Randbereichen der Blechsegmente. Das Bodenblech 24 ist dabei entlang seines linken Längsrandes mit einer leichten Abstufung versehen, welche den Beginn des Überlappungsbereichs 40 markiert. Darüber kommt der Überlappungsbereich 40 des linken Bodenblechs 23 zu liegen, wobei die beiden Bodenbleche 23 und 24 im Überlappungsbereich 40 miteinander verschweißt sind.

Auf die gleiche Art und Weise sind auch die Seitenbleche 22 mit den Bodenblechen 23 und 24 sowie dem Dachblech 21 verbunden. Die jeweiligen Überlappungsbereiche 40 zwischen dem Dachblech 21 und dem Seitenblech 22 sowie dem Seitenblech 22 und dem Bodenblech 24 sind in den beiden vergrößerten Ausschnitten rechts in Fig. 2 ebenfalls zu sehen. Durch die Überlappungsbereiche der Blechsegmente, in welchen diese direkt miteinander verbunden sind, kann auf Stützelemente verzichtet werden und so Gewicht eingespart werden.

Um die Stabilität der Konstruktion zu erhöhen, weisen die Blechsegmente Sicken bzw. Abkantungen 25 und 26 auf. Das Dachblech 21 weist dabei zwei parallel zur Längsachse des Korpus verlaufende Sicken 26 auf, welche die Stabilität des Daches erhöhen. Die Abkantungen 25 im linken und rechten Bodenblech 23 bzw. 24 erhöhen nicht nur die Stabilität der Konstruktion, sondern dienen gleichzeitig auch als Führungsschienen, so dass auch hierfür keine zusätzlichen Längsstreben von Nöten sind.

Der Korpus ist damit komplett aus Blechsegmenten zusammengesetzt, welche Überlappungsbereiche aufweisen, in denen sie miteinander verschweißt sind. So kann auch die Anzahl der Schweißnähte bei der Konstruktion des erfindungsgemäßen Korpus minimiert werden. Die Blechsegmente 21 bis 24 können dabei einfach durch Rollformen und Abkanten hergestellt werden.

Fig. 3 zeigt den Frontrahmen 10 des erfindungsgemäßen Müllsammelbehälters. Dieser wird extern vorgefertigt, was eine besonders torsions- und biegesteife Konstruktion ermöglicht. Zudem können die Schweißnähte einfach geführt werden und sind leicht zugänglich. Desweiteren sind in den vorgefertigten Frontrahmen 10 Kranösen 11 sowie elektrische und hydraulische Zuleitungen 12 integriert. Die torsions- und biegesteife Konstruktion weist zudem ein relativ hohes Eigengewicht auf, so dass der Schwerpunkt des Müllsammelbehälters nach vorne wandert und so eine gleichmäßige Verteilung des Gewichts auf die vordere und hintere Achse ermöglicht.

Fig. 4 zeigt den Korpus 20 mit bereits angebautem Heckrahmen 30. Der Heckrahmen 30 besteht dabei aus einem Unterseitenprofil 31, linken und rechten Seitenprofilen 32 sowie einem Oberseitenprofil 33. Diese werden von außen auf den Korpus 20 aufgesetzt und mit diesem verschweißt. Die Innenseiten der Seitenprofile 31 bis 33 weisen eine den gebogenen Blechsegmenten entsprechende Krümmung auf und können so direkt auf diese aufgesetzt und mit diesen verschweißt werden. In dem vergrößerten Ausschnitt rechts in Fig. 4 ist eine der Sicken 26 des Dachblechs 21 zu sehen, welche unter dem Oberseitenprofil 33 des Heckrahmens 30 hervorragt. Das Oberseitenprofil 33 liegt auf dem Rest des Dachblechs 21 auf und ist dort mit diesem verschweißt.

In Fig. 5 a ist ein erstes Ausführungsbeispiel der Bodengruppe des erfindungsgemäßen Müllsammelbehälters gezeigt. Dabei sind zwei längs verlaufende Bodenträger 50 vorgesehen, welche ein Profil in Form eines Hutes aufweisen und direkt mit den Bodenblechen 23 bzw. 24 verschweißt sind. Ebenso sind sie mit dem Unterseitenprofil 31 des Heckrahmens 30 verschweißt. So ergibt sich ein besonders stabiler Aufbau des erfindungsgemäßen Müllsammelbehälters, da die Bodenträger 50 zusätzlich zur Stabilität des Müllsammelbehälters beitragen und so die Festigkeit des Korpus unterstützen.

In Fig. 5b ist ein zweites Ausführungsbeispiels der Bodengruppe des erfindungsgemäßen Müllsammelbehälters gezeigt. Hierbei sind an den Bodenblechen 23 und 24 Bodenschienen 51 angebracht, welche auf IPE-Trägern 50 (DIN 30722) laufen und durch welche die Müllsammelbehälter auswechselbar sind. Zur Erhöhung der Stabilität des Bodens des Müllsammelbehälters sind zudem Querstreben 52 vorgesehen, welche ebenfalls an den Bodenblechen 23 und 24 angebracht sind.

## Patentansprüche

1. Müllsammelbehälter eines Müllfahrzeugs mit einem Frontrahmen (10) und einem Heckrahmen (30) sowie einem dazwischenliegenden Korpus (20), der gebogenen Blechsegmente (21, 22, 23, 24) umfaßt; wobei die gebogenen Blechsegmente (21, 22, 23, 24) Überlappungsbereiche (40) aufweisen, in denen sich benachbarte Blechsegmente (21, 22, 23, 24) überlappen,
**dadurch gekennzeichnet,**
**dass** die Blechsegmente (21, 22, 23, 24) Sicken oder Abkantungen (25, 26) aufweisen, die zumindest teilweise Führungsschienen bilden.

2. Müllsammelbehälter gemäß Anspruch 1, wobei sich die Überlappungsbereiche (40) der Blechsegmente (21, 22, 23, 24) parallel zur Längsachse des Korpus (20) erstrecken.

3. Müllsammelbehälter gemäß Anspruch 1, wobei zumindest die Seiten und das Dach des Korpus nur aus gebogenen Blechsegmenten (21, 22, 23, 24) bestehen.

4. Müllsammelbehälter gemäß Anspruch 1, wobei der gesamte Korpus (20) im wesentlichen aus den gebogenen Blechsegmenten (21, 22, 23, 24) besteht.

5. Müllsammelbehälter gemäß Anspruch 1, wobei die Sicken oder Abkantungen (25, 26) parallel zur Längsachse des Korpus (20) verlaufen.

6. Müllsammelbehälter gemäß Anspruch 1, wobei benachbarte Blechsegmente (21, 22, 23, 24) in ihren Überlappungsbereichen (40) z.B. durch Schweißen, Nieten oder Verkleben miteinander verbunden sind.

7. Müllsammelbehälter gemäß Anspruch 1, wobei der Boden des Korpus aus einem oder mehreren Bodenblechen (23, 24) besteht und wobei der Boden mit längs verlaufenden Bodenträgern (50) verbindbar oder verbunden ist.

8. Müllsammelbehälter gemäß Anspruch 7, wobei an dem Boden Bodenschienen (51) angebracht sind, über die er mit den Bodenträgern (50) lösbar verbindbar ist.

9. Müllsammelbehälter gemäß Anspruch 7, wobei die Bodenträger (50) mit dem Bodenblech oder den Bodenblechen (23, 24) fest verbunden sind.

## Claims

1. Waste collection container of a refuse collection vehicle, said container comprising a front frame (10) and a rear frame (30) as well as an intermediate body (20), which comprises bent sheet metal segments (21, 22, 23, 24); the bent sheet metal segments (21, 22, 23, 24) having overlapping regions (40), in which adjacent sheet metal segments (21, 22, 23, 24) overlap, **characterised in that** the sheet metal segments (21, 22, 23, 24) have beadings or chamfers (25, 26), which form guide rails, at least in part.

2. Waste collection container according to claim 1, wherein the overlapping regions (40) of the sheet metal segments (21, 22, 23, 24) extend parallel to the longitudinal axis of the body (20).

3. Waste collection according to claim 1, wherein at least the sides and the roof of the body consist merely of bent sheet metal segments (21, 22, 23, 24).

4. Waste collection container according to claim 1, wherein the entire body (20) consists substantially of the bent sheet metal segments (21, 22, 23, 24).

5. Waste collection container according to claim 1, wherein the beadings or chamfers (25, 26) run parallel to the longitudinal axis of the body (20).

6. Waste collection container according to claim 1, wherein adjacent sheet metal segments (21, 22, 23, 24) are interconnected in their overlapping regions (40), for example by welding, riveting or adhesive bonding.

7. Waste collection container according to claim 1, wherein the base of the body consists of one or more base plates (23, 24), and wherein the base can be connected or is connected to base supports (50) running longitudinally.

8. Waste collection container according to claim 7, wherein base rails (51) are attached to the base, the waste collection container being releasably connectable to the base supports (50) via said base rails.

9. Waste collection container according to claim 7, wherein the base supports (50) are connected rigidly to the base plate or to the base plates (23, 24).

## Revendications

1. Récipient de collecte des déchets d'un véhicule de collecte avec un châssis avant (10) et un châssis arrière (30) et un corps (20) situé entre ceux-ci, qui comprend des segments de tôle pliés (21, 22, 23, 24); où les segments de tôle pliés (21, 22, 23, 24) présentent des zones de recouvrement (40) dans lesquelles des segments de tôle avoisinants (21, 22, 23, 24) se chevauchent, **caractérisé en ce que** les segments de tôle (21, 22, 23, 24) présentent des moulures ou arêtes (25, 26) qui forment au moins partiellement des rails de guidage.

2. Récipient de collecte des déchets selon la revendication 1, où les zones de recouvrement (40) des segments de tôle (21, 22, 23, 24) s'étendent parallèlement à l'axe longitudinal du corps (20).

3. Récipient de collecte des déchets selon la revendication 1, où au moins les côtés et le toit du corps sont constitués seulement de segments de tôle pliés (21, 22, 23, 24).

4. Récipient de collecte des déchets selon la revendication 1, où l'ensemble du corps (20) est constitué essentiellement des segments de tôle pliés (21, 22, 23, 24) .

5. Récipient de collecte des déchets selon la revendication 1, où les moulures ou arêtes (25, 26) s'étendent parallèlement à l'axe longitudinal du corps (20).

6. Récipient de collecte des déchets selon la revendication 1, où des segments de tôle avoisinants (21, 22, 23, 24) sont reliés les uns aux autres dans leurs zones de recouvrement (40) par exemple par soudage, rivetage ou collage.

7. Récipient de collecte des déchets selon la revendication 1, où le fond du corps est constitué d'une ou de plusieurs tôles de fond (23, 24), et où le fond peut être ou est relié à des supports de fond (50) s'étendant longitudinalement.

8. Récipient de collecte de déchets selon la revendication 7, où sont disposés au fond des rails de fond (51) par lesquels il peut être relié amoviblement aux supports de fond (50).

9. Récipient de collecte des déchets selon la revendication 7, où les supports de fond (50) sont reliés solidement à la tôle de fond ou aux tôles de fond (23, 24).
